# FASCICULE DE BREVET EUROPEEN

(11) **EP 3 013 535 B1**
(45) Date de publication et mention de la délivrance du brevet: **23.08.2017**
(21) Numéro de dépôt: 14741821.4
(22) Date de dépôt: 25.06.2014
(51) Int. Cl.: B25G 1/10, A47L 9/08

(54) **ASPIRATEUR URBAIN OU INDUSTRIEL**
STÄDTISCHE ODER INDUSTRIELLE SAUGVORRICHTUNG
URBAN OR INDUSTRIAL ASPIRATOR

(30) Priorité: 25.06.2013 BE 201300445; 02.08.2013 BE 201300519; 10.09.2013 BE 201300597
(43) Date de publication de la demande: 04.05.2016
(73) Titulaire: Glutton Cleaning Machines Division de Lange Christian SA, 5300 Andenne (BE)
(72) Inventeur: BERTRAND, Damien, B-4570 Marchin (BE); LANGE, Christian, B-5300 Ohey (BE); BUDDEKER, Franck, B-4400 Flemalle (BE); LANGOUCHE, Jean-Benoît, B-4170 Comblain-au-Pont (BE)
(74) Mandataire: Pronovem
(86) Numéro de dépôt international: PCT/EP2014/063450
(87) Numéro de publication internationale: WO 2014/207070

(56) Documents cités:
- DE-U1-202004 020 278
- DE-U1-202009 001 354
- FR-A1- 2 393 657
- US-A- 5 529 357
- US-A- 5 722 110
- US-A1- 2008 030 032
- US-B1- 8 108 966

## Description

### Objet de l'invention

La présente invention se rapporte aux appareils (de préférence autotractés) à moteur thermique ou électrique qui permettent l'aspiration de tout type de déchets urbains ou industriels appelés habituellement aspirateurs urbains ou industriels. Un dispositif sous forme de buse d'aspiration avec moyens de préhension est divulgué dans le document US 8 108 966 B1.

Plus particulièrement, la présente invention se rapporte à un dispositif exerçant la fonction et plus généralement prenant la forme d'une buse d'aspiration et encore plus particulièrement à des moyens de préhension de ladite buse d'aspiration d'un tel aspirateur urbain ou industriel.

La présente invention se rapporte également à un accessoire qui sert d'aide ou de soutien au maintien d'un dispositif ou objet portatif tel une buse d'aspiration.

### Arrière-plan technologique et problèmes à résoudre

Les appareils autotractés qui servent d'aspirateurs urbains ou industriels existent depuis quelques dizaines d'années.

Ils sont essentiellement utilisés par des agents de propreté pour effectuer le nettoyage de sites urbains, industriels et/ou récréatifs. De grandes améliorations ont été apportées à ce type d'appareils.

En particulier les moteurs thermiques ont été remplacés par des moteurs électriques associés ou non à des batteries, qui sont plus silencieux et qui permettent également de dissocier les fonctions de traction des fonctions d'aspiration. Ces appareils ont une autonomie de plusieurs heures à plusieurs jours.

Actuellement, ce type d'appareils est équipé d'un tuyau d'aspiration ou buse d'aspiration qui est manipulé par l'agent de propreté et dont l'extrémité distale entre en contact avec les zones à nettoyer ou à aspirer et en particulier le sol, ce qui permet une aspiration directe des déchets en vue de les amener vers un container adapté à cet égard et placé sur l'appareil (auto)tracté.

L'aspiration utile doit être relativement importante pour pouvoir être à même d'aspirer tout type de déchets et y compris des déchets importants (volume et/ou poids important(s)). A titre d'exemple l'aspiration peut atteindre une pression correspondant à une valeur de 500 mm de colonne d'eau pour un débit d'air de 2700 m³ par heure et avec une vitesse de l'air dans la buse pouvant atteindre 36 mètres par seconde.

Les buses doivent être suffisamment larges et présenter un diamètre minimum de 60 mm mais peuvent également dans certains cas atteindre des valeurs supérieures à 160 mm.

Les buses d'aspiration peuvent être réalisées dans les versions les plus simples à l'aide d'un tube PVC ou dans les nouvelles versions, plus sophistiquées, avec un tube de carbone présentant une épaisseur maximale de l'ordre de 0,8 mm à 1,5mm. Le fait de prévoir un tube de carbone permet donc d'alléger le poids de la buse tout en maintenant les caractéristiques de résistance adéquates de la buse.

Toutefois, on constate que la manipulation par un agent de propreté s'effectue habituellement à l'aide d'un seul bras, ce qui nécessite une certaine dextérité et à la longue va générer une fatigue, un inconfort, et même dans certains cas des douleurs pouvant conduire à un arrêt temporaire du travail de l'agent de propreté. De plus, il convient de noter que l'utilisation de telles machines s'effectue sur des périodes relativement longues pouvant atteindre plusieurs heures.

Ainsi, on a observé que c'est surtout au niveau de l'épaule, du coude et du poignet pour une utilisation sur une longue période qu'une douleur peut apparaître.

Il a déjà été proposé d'adapter la poignée de maintien de ladite buse et de la présenter sous la forme ou l'apparence d'une poignée de « béquille » munie d'un accoudoir qui pouvait être réglable selon les trois axes de rotation permettant ainsi la manipulation de la buse, selon le point d'ancrage directement sur la buse ou enfin selon la hauteur de l'accoudoir de la poignée de béquille.

Enfin, on pouvait également envisager d'adapter les différents moyens de préhension en fonction de la morphologie de l'agent de propreté. Toutefois, en déplacement ou en phase de travail d'aspiration, la buse est actuellement positionnée de manière à ce que le bras et l'épaule soient en position de traction. Or, cette position de traction est une position de tension non naturelle qui, dans la mesure du possible, devrait être évitée. De plus, cette position de tension peut générer une « cassure » dans la position du poignet (poignet plié et non disposé dans le prolongement de l'avant-bras). Enfin, on observe, même lorsque les moyens de préhension sont adaptés à la morphologie de l'utilisateur, un déport de l'axe d'application de la charge. En résumé, on peut dire que cette position devient inconfortable ou même douloureuse, en particulier pour de longues périodes de travail.

D'autre part, on constate que le contact entre l'extrémité distale de la buse et le sol, ou les parois à aspirer, peut générer un petit choc qui va se répercuter dans le poignet, l'avant-bras, le coude, et finalement l'épaule. A la longue, ceci peut également conduire à une certaine gêne de l'utilisateur (c'est-à-dire de l'agent de propreté) lors de missions relativement longues.

On a proposé de réduire l'impact de ce choc lors du contact entre la buse et le sol en modifiant et en adaptant l'extrémité distale de la buse, par exemple en proposant la mise en place d'un sabot formaté et réalisé dans un matériau présentant une fonction d'amortisseur tel que du caoutchouc ou un plastique élastique. Ce sabot a également pour but de réduire l'usure de l'extrémité distale de la buse, en particulier lors des contacts répétés entre l'extrémité distale de la buse d'aspiration et le sol, ou la paroi à aspirer.

Néanmoins, parce que la présence d'un tel sabot permet un contact complet entre la section de la buse et le sol ou la paroi à aspirer, les dépressions sont relativement élevées, ce qui nécessite un effort important de la part de l'agent de propreté pour déplacer ladite buse ou pour la soulever. De plus, cet effort est habituellement exercé à l'aide d'un seul membre supérieur (bras de l'utilisateur).

Enfin, on constate que le flexible qui relie la buse d'aspiration à l'aspirateur urbain ou industriel est essentiellement positionné dans la partie haute du châssis de l'aspirateur urbain ou industriel, ce qui va générer également une charge directement reportée sur le bras de l'utilisateur.

La présente invention vise à proposer une solution qui permette de résoudre ces différents problèmes en adaptant la structure générale de l'aspirateur urbain ou industriel et plus particulièrement les moyens de préhension de la buse d'aspiration.

### Résumé de l'invention

La présente invention se rapporte à un dispositif (portatif) exerçant la fonction de buse d'aspiration d'un aspirateur urbain ou industriel de préférence autotracté se présentant essentiellement sous la forme d'un tuyau ou tube rigide d'un diamètre compris, de préférence, entre 60 et 180 mm, ledit tuyau ou tube rigide comprenant des moyens de préhension qui comprennent un premier élément de préhension sous la forme d'une poignée, un élément d'appui faisant fonction de levier et un second élément de préhension et optionnellement une base.

De préférence, la longueur du premier élément de préhension est supérieure à 200 mm.

De préférence, la hauteur du premier élément de préhension est inférieure à 100 mm.

De préférence, le premier élément de préhension a ses deux extrémités distale et proximale directement ou indirectement reliées au tuyau ou tube rigide de la buse et de préférence par la base.

De préférence, les moyens de préhension sont solidarisés à un rail de glissement sur lequel ils peuvent se déplacer et qui est de préférence positionné longitudinalement et parallèle à l'axe central sur la périphérie extérieure du tuyau ou tube rigide de la buse d'aspiration permettant ainsi le réglage et le positionnement exact des moyens de préhension sur ledit tuyau ou tube rigide.

De préférence, dans le dispositif selon l'invention, le premier élément de préhension sous forme de poignée est disposé de manière longitudinale sur le tuyau ou tube de la buse d'aspiration.

De préférence, le premier élément de préhension est disposé de manière parallèle par rapport à l'axe central ou une des génératrices du tuyau ou tube de la buse.

Alternativement, le premier élément de préhension peut être disposé avec un angle compris entre 5° et 45° et de préférence entre 10° et 25° par rapport à l'axe central ou une des génératrices du tuyau ou tube de la buse.

Avantageusement, le second élément de préhension est disposé à l'extrémité du premier élément de préhension en direction de l'extrémité distale de ladite buse alors que l'élément d'appui faisant fonction de levier est disposé en direction de l'extrémité proximale de ladite buse à l'autre extrémité du premier élément de préhension.

De préférence, l'élément d'appui est disposé avec un angle compris entre 95° et 135° par rapport au premier élément de préhension sous forme de poignée.

De préférence, l'élément d'appui présente une forme courbée vers l'extérieur par exemple sous la forme convexe et plus particulièrement présente sur sa partie distale un angle entre l'élément d'appui et le premier élément de préhension qui est supérieur à 120°.

De préférence, l'élément d'appui présente depuis sa base une hauteur d'au moins 200 mm, de préférence d'au moins 250 mm, mais de préférence moins de 350 mm.

De manière avantageuse, les moyens de préhension, et plus particulièrement le premier élément de préhension, sont équipés d'un interrupteur de commande de la turbine d'aspiration.

De manière particulièrement avantageuse, la commande de la turbine d'aspiration s'effectue par fil ou par radiofréquences (RF).

De préférence, les moyens de préhension sont symétriques de manière à permettre une utilisation ambidextre.

De préférence, les moyens de préhension comprennent en outre un troisième élément de préhension qui sert au renforcement de la structure, de préférence en reliant l'élément d'appui à la buse et de préférence à la base des moyens de préhension.

Selon un autre aspect de l'invention, l'extrémité distale de la buse d'aspiration est équipée d'un sabot réalisé en un matériau rigide ou non rigide (par exemple ayant des fonctions d'amortisseur).

Avantageusement, l'extrémité distale du sabot présente un design particulier (ou des moyens) permettant l'entrée d'air par des orifices de préférence latéraux.

Avantageusement, les moyens permettant l'introduction d'air par des orifices sont constitués ou comprennent des éléments de balayage tels que des franges ou des poils.

Selon un autre aspect de l'invention, ladite buse comprend également des moyens supplémentaires de maintien et support.

De préférence, les moyens de maintien ou de support sont constitués par une sangle, une bandoulière ou un harnais.

De préférence, les moyens de maintien ou de support comprennent des moyens de solidarisation/désolidarisation qui permettent une solidarisation/désolidarisation aisée et rapide.

De préférence, les moyens de solidarisation/désolidarisation se présentent sous la forme d'un aimant - contre-aimant/plaque métallique.

De préférence, les moyens de solidarisation/ désolidarisation sont placés de part et d'autre du dispositif de manière à rendre sa manipulation ambidextre.

La présente invention se rapporte également à un appareil appelé aspirateur urbain ou industriel, de préférence autotracté ou sur lequel l'utilisateur est assis et comprenant la buse d'aspiration telle que décrite ci-dessus.

De préférence, la fixation du tuyau souple et flexible qui relie la buse d'aspiration à l'appareil est réalisée au niveau de la moitié inférieure dudit appareil.

Un autre objet de la présente invention se rapporte à un dispositif portatif caractérisé en ce qu'il est muni de moyens de maintien ou de support, tels une sangle, une bandoulière ou un harnais, qui comprennent des moyens de solidarisation/désolidarisation qui permettent une solidarisation/désolidarisation aisée et rapide.

De préférence, les moyens de solidarisation/désolidarisation des moyens de maintien ou de support, tels la sangle, la bandoulière ou le harnais au dispositif portatif comprennent un aimant et un contre-aimant, par exemple une simple plaque métallique ; ledit aimant étant de préférence disposé sur le dispositif portatif, le contre-aimant étant disposé sur les moyens de maintien et de support ou vice versa.

### Brève description des figures

La figure 1a représente un appareil servant d'aspirateur urbain ou industriel tel qu'utilisé actuellement selon l'état de la technique mais pouvant également être utilisé selon la présente invention.
La figure 1b représente plus en détail une buse d'aspiration reliée à l'aspirateur urbain ou industriel tel que décrit à la figure 1a.
La figure 1c représente une buse d'aspiration et ses moyens de préhension tels qu'utilisés selon l'état de la technique.
La figure 1d représente de manière schématique le positionnement d'un utilisateur utilisant une buse d'aspiration avec ses moyens de préhension tels que décrits à la figure 1c.
La figure 2a représente une buse d'aspiration et ses moyens de préhension tels que proposés selon la présente invention.
La figure 2b représente le positionnement adéquat d'un utilisateur portant ou utilisant une buse d'aspiration et ses moyens de préhension tels que proposés selon la présente invention.
La figure 3 représente une vue en perspective des moyens de préhension de ladite buse selon une première forme d'exécution de l'invention.
Les figures 4, 5 et 6 représentent des vues de profil, par le dessus ou latérale, vue à partir de l'extrémité distale, des moyens de préhension selon une première forme d'exécution telle que représentée à la figure 3.
La figure 7 représente une vue en perspective des moyens de préhension de ladite buse selon une deuxième forme d'exécution de l'invention.
Les figures 8, 9 et 10 représentent des vues de profil, par le dessus ou latérale, vue à partir de l'extrémité distale, des moyens de préhension selon la deuxième forme d'exécution telle que représentée à la figure 7.
La figure 11 représente une vue en perspective des moyens de préhension de ladite buse selon une troisième forme d'exécution de l'invention.
Les figures 12 et 13 représentent des vues de profil ou latérale, vue à partir de l'extrémité distale, des moyens de préhension selon une troisième forme d'exécution telle que représentée à la figure 11.
Les figures 14 et 15 correspondent à un exemple d'exécution d'un second objet de l'invention dans lequel la buse d'aspiration (ou n'importe quel dispositif ou objet portatif) est maintenue/supportée par des moyens de maintien ou de support tels une sangle, une bandoulière et comprenant des moyens de solidarisation/désolidarisation faciles à utiliser.

### Description détaillée de l'invention

La présente invention sera décrite plus en détail dans une ou plusieurs formes d'exécution préférées de l'invention en se référant aux figures annexées et pour lesquelles des éléments ou détails peuvent être combinés ou omis. Il en est de même pour ce qui concerne une combinaison de détails repris dans les figures qui représentent l'état de la technique avec les éléments essentiels de la présente invention.

La figure 1a représente une vue générale d'un aspirateur urbain ou industriel qui est simplement schématisé par le repère 1 et qui est muni d'un dispositif faisant fonction de buse d'aspiration 10. Cette buse d'aspiration 10 se présente en général sous la forme d'un tuyau ou tube rigide 1000 ayant une longueur comprise entre 1,20m et 1,50m de manière à pouvoir être en contact à son extrémité distale 2 avec le sol ou les parois à aspirer, son extrémité proximale 3 étant reliée à un tuyau souple et flexible 20, essentiellement de même diamètre que celui de la buse 10, et présentant une longueur comprise entre 2m et 3m, et de préférence proche de 2,50m. Selon certaines configurations, on peut envisager la présence d'un tuyau souple et flexible 20 beaucoup plus long par exemple présentant une longueur de 5m à 6m, ou même de plus de 10m. En effet, on pourrait envisager directement le nettoyage de surfaces telles que des rails de chemin de fer avec un tuyau flexible très long (plus de 15 - 20m), l'aspirateur urbain ou industriel restant, par exemple, sur le quai de gare. L'extrémité proximale dudit tuyau souple 20 sera liée avantageusement et directement à l'aspirateur urbain ou industriel 1. L'extrémité distale est reliée au tuyau ou tube rigide 1000 de la buse 10.

Cette buse d'aspiration 10 qui constitue un dispositif portatif est directement prise en main par l'agent de propreté ainsi que représenté à la figure 1b.

Les dimensions combinées du tuyau souple et flexible 20 et de la buse d'aspiration 10 permettent à l'agent de propreté d'avoir un rayon d'action de 3m minimum autour de ladite machine 1 selon la totalité des axes de rotation (360°). La dimension de la buse est adéquatement calculée de manière à pouvoir être manipulée par tout agent de propreté (homme, femme, de grande ou petite stature).

La buse d'aspiration 10 comprend essentiellement un tuyau ou tube rigide 1000 réalisé en un matériau qui peut être du PVC, du carbone ou tout autre matériau rigide équivalent. Ce tuyau ou tube 1000 doit être suffisamment solide et résistant mais également aussi léger que possible.

Avantageusement, le poids de ladite buse sera inférieur à 2 kg et de préférence inférieur à 1,5 kg.

Des moteurs (non représentés) permettent l'aspiration et la mobilité de l'aspirateur 1. Les moteurs peuvent être constitués soit par un ou plusieurs moteurs thermiques, soit un ou plusieurs moteurs électriques.

De manière particulièrement avantageuse, on privilégie actuellement les moteurs électriques du fait de leur faible nuisance sonore. Plus particulièrement, de manière encore plus avantageuse, on peut envisager la présence de deux moteurs électriques, l'un étant directement dédié à la mobilité de l'aspirateur, l'autre étant dédié à la puissance d'aspiration. Il est bien entendu que dans le cas de l'utilisation de moteurs électriques, on doit prévoir des batteries qui permettent en un temps de recharge relativement court, une autonomie de plusieurs heures, et si possible de 6 à 8 heures.

De même, un container 30 récoltant les déchets, et un filtre 15, sont positionnés sur un châssis 50 muni de moyens de locomotion 60. Enfin, un guidon 70, sous forme de bras de commande simple, permet de commander l'avancée ou le recul de l'aspirateur urbain ou industriel de même que sa rotation. Le châssis 50 est de manière classique un châssis mécanosoudé éventuellement en acier ou en inox. On peut envisager un châssis en aluminium.

Selon une autre configuration non représentée, on peut envisager que le châssis puisse également porter l'utilisateur. Dans ce cas de figure, il s'agira non plus d'un appareil autotracté mais plutôt d'un appareil conduit par l'utilisateur. Toutefois, cet appareil sera également muni d'une buse d'aspiration, éventuellement plus longue, et telle que décrite ici, c'est-à-dire avec les caractéristiques essentielles de ladite invention.

Avantageusement et tel que représenté à la figure 1c, le tuyau ou tube rigide 1000 de la buse 10 est muni à son extrémité distal 2 d'un sabot 80 qui permet d'une part de protéger ledit tuyau ou tube 1000 contre l'usure ou l'érosion, et d'autre part d'amortir les chocs lors de chaque mise en contact du tuyau ou tube 1000 avec le sol ou les parois à aspirer, qu'il est, de préférence, réalisé en un matériau amortisseur de choc (plastique élastique).

Selon l'état de la technique, et tel que représenté à la figure 1c, les moyens de préhension 90 sont constitués d'un élément se présentant sous la forme d'une poignée de béquille 91 munie d'un accoudoir 92 et d'une poignée de préhension 93. Cette poignée 93, disposée de manière perpendiculaire à l'accoudoir 92. Cet accoudoir sert à positionner correctement le coude en évitant tout déplacement latéral. La poignée de préhension est positionnée à une hauteur relativement importante en général supérieure à 150 mm du tuyau du tube de la buse ce qui va obliger l'utilisateur à plier le bras lorsqu'il déplace ladite buse d'aspiration et positionner son bras en traction.

Ainsi que déjà décrit en détail dans le chapitre consacré à l'état de la technique et directement représenté à la figure 1d, on observe que ce type de moyens de préhension comporte un certain nombre d'inconvénients essentiellement dus à la position non ergonomique de l'utilisateur pendant qu'il travaille.

Afin de résoudre ces différents inconvénients, on a proposé une buse 10 telle que représentée de manière schématique à la figure 2a et aux figures suivantes.

La figure 2a représente la buse 10 selon la présente invention. Elle est munie de moyens de préhension ergonomiques 100,200,300 qui seront décrits plus en détail respectivement aux figures 3, 4, 5 et 6 selon une première forme d'exécution, aux figures 7, 8, 9, 10 et aux figures 11, 12 et 13 respectivement selon les deuxième et troisième formes d'exécution.

Les moyens de préhension 100,200,300 comprennent au moins :
- un premier élément de préhension 110,210,310 sous la forme de poignée, dont la longueur est de préférence supérieure à 200 mm et dont les deux extrémités distales et proximales sont directement ou indirectement reliées à la base 101,201,301 (il n'y a pas d'extrémité libre),
- un élément d'appui 120,220,320 présentant de préférence une hauteur comprise entre 200 et 350 mm,
- et un deuxième élément de préhension 130,230,330.

Les moyens de préhension comprennent 100,200,300 de préférence un élément qui sert de base 101,201,301 sur lequel va se positionner et est solidarisé le premier élément de préhension à chacune de ses extrémités distales et proximales.

La hauteur de l'élément d'appui 120,220,320 est suffisante pour faire fonction de levier mais ne doit pas servir d'accoudoir. En particulier, cet élément n'empêche pas le positionnement de l'avant-bras de manière libre lorsque la main agrippe le premier élément de préhension.

Le premier élément de préhension 110,210,310 est de préférence placé longitudinalement par rapport à l'axe A de la buse 10.

Selon une première alternative d'exécution préférée, le premier élément de préhension est disposé de manière parallèle à l'axe central A ou à une des génératrices externes du tuyau ou tube 1000 de la buse 10.

Selon une autre alternative préférée, le premier élément de préhension 210, 310 est disposé avec un angle compris entre 5° et 35°, de préférence entre 10° et 25°, par rapport à l'axe central A ou une des génératrices externes du tuyau ou tube 1000 de la buse 10. Cette alternative est représentée plus en détail à la figure 2b.

Avantageusement, la longueur de ce premier élément de préhension 110,210,310 peut se définir en fonction de la morphologie et de la taille de l'utilisateur qui est l'agent de propreté.

Avantageusement, les éléments de préhension 100,200,300 peuvent comprendre sur la base 101,201,301 une glissière sous la forme de queue d'aronde qui va se positionner sur un rail 5, disposé longitudinalement sur le tuyau ou tube 1000 de la buse 10, ce qui permettra de positionner encore plus précisément les moyens de préhension 100,200,300 en fonction de la morphologie l'utilisateur.

La longueur du premier élément de préhension 110,210,310 et le positionnement sur le rail est de préférence telle qu'elle permet, en conditions d'utilisation, le placement adéquat de la main de l'utilisateur qui est l'agent de propreté, de telle sorte que lorsque le bras est tendu et sans qu'aucun effort de traction ne soit exercé, la buse 10 entre en contact avec le sol (voir fig. 2b).

Le positionnement du premier élément de préhension 110,210,310 sur le rail peut se faire à l'aide d'une molette (non représentée) et permettra, en fonction de la taille et de la corpulence de l'utilisateur, à ce qu'une ergonomie adéquate soit acquise tant lors des déplacements que lors de l'aspiration (voir en particulier la figure 1d).

Adéquatement, lorsqu'un déchet a été aspiré et qu'il convient de déplacer la buse d'aspiration 10 vers une nouvelle zone d'aspiration, il est nécessaire de la soulever afin de rompre le contact entre le sol ou la paroi à aspirer et ladite buse. L'effort à exercer sur ladite buse 10 peut atteindre plusieurs dizaines de Newtons, en général supérieur à 30 Newtons (30 N).

Dans ce but, il est prévu la présence d'un élément d'appui 120,220,320 faisant fonction de levier et qui est disposé à une extrémité du premier élément de préhension 110,210,310 et en direction de l'extrémité proximale 3 de la buse d'aspiration 10. Cet élément d'appui 120,220,320 présente de manière adéquate au moins une hauteur de 180 mm mais inférieure à 350 mm depuis sa base et est formaté ergonomiquement, de manière à éviter toute blessure avec l'avant-bras ou le coude de l'utilisateur.

Avantageusement, cet élément d'appui 120,220,320 est disposé avec un angle compris entre 95° et 135° par rapport au premier élément de préhension 110,210,310. De cette manière, en conditions d'utilisation, une partie de l'avant-bras de l'utilisateur entrera en contact avec l'appui de manière à pouvoir exercer une force de levier lorsque nécessaire. Malgré le fait que l'extrémité de la buse aura tendance à se coller directement au sol, cette disposition permet à l'utilisateur de soulever ladite buse à l'aide d'un seul bras.

Ainsi que représenté en détail aux figures 11 à 13, l'élément d'appui peut présenter également des ailes 325 afin d'éviter tout glissement latéral de l'avant-bras.

Il convient de noter qu'avantageusement cet élément d'appui qui présente un angle supérieur à 90°, de préférence supérieur à 95° par rapport au premier élément de préhension présente une forme courbée vers l'extérieur (forme convexe) sur sa partie distale et de ce fait, présente, dans sa partie distale, un angle souvent supérieur à 120°. Cette disposition permet, avantageusement, que l'avant-bras soit disposé de manière libre lorsque la buse d'aspiration touche le sol et ne sert d'élément d'appui que lors de la désolidarisation de celle-ci du sol (lors du soulèvement de la buse).

De manière encore plus avantageuse, afin de renforcer ce mouvement et de ne pas exercer une force trop importante dans un seul bras ou une seule épaule, un second élément de préhension 130,230,330 sous la forme d'une poignée supplémentaire peut être prévu au niveau des moyens de préhension, à l'autre extrémité du premier élément de préhension 110,210,310 en direction du côté distal 2 de la buse d'aspiration 10. Cette poignée de préhension 130,230,330 sera avantageusement utilisée par l'utilisateur avec la seconde main, ce qui permettra d'exercer un effort combiné des deux bras et donc des deux épaules sur ladite buse d'aspiration 10 pour la soulever et interrompre le contact entre celle-ci et le sol ou les parois à aspirer.

De préférence, la présence d'un second élément de préhension 130,230,330 permet, en condition d'utilisation, une préhension à deux mains par l'utilisateur, ce qui est particulièrement efficace en cas de frottement ou de brossage de la surface à nettoyer. La force exercée sera plus importante et l'efficacité du nettoyage augmentée.

La présente invention propose ainsi une solution qui, de manière avantageuse, permet une disposition plus naturelle de la main au repos, en particulier, sans qu'il y ait un déport de l'axe d'application des charges, tant au moment du déplacement, qu'au moment de l'aspiration (voir figure 2b).

De manière particulièrement avantageuse, on peut également envisager la présence d'un interrupteur 12 de commande de la turbine, directement placé sur les moyens de préhension, et en particulier sur le premier élément de préhension 110,210,310 sous forme de poignée.

De manière encore plus avantageuse, cette commande se présente sous forme rotative afin de permettre d'alléger l'effort à effectuer avec le pouce de l'utilisateur qui peut ainsi facilement passer de la position préhension de la poignée à une position action de la commande (on/off-booster).

Selon une forme d'exécution encore préférée, on peut prévoir également sur la buse d'aspiration 10 la présence, non plus d'un sabot 80 compact, rigide ou semi rigide, mais la présence d'éléments de balayage prenant la forme de poils de brosse ou de franges de balayage 41 éventuellement solidaires d'un sabot 80. Ces éléments de balayage ont une double fonction. La première fonction évidente est le fait que l'on pourrait utiliser ces éléments de balayage pour poncer ou nettoyer les surfaces à aspirer (par exemple de la poussière). La seconde fonction plus surprenante de la présence de ces éléments de balayage est qu'ils permettent que le contact entre l'extrémité distale 2 de la buse d'aspiration 10 et le sol, ou les parois à aspirer, ne soit plus complet ou total. De cette manière, on permet toujours le passage d'une certaine quantité d'air via des orifices 40 entre les éléments de balayage 41, ce qui nécessairement générera une force d'aspiration moindre (peu de pression) et permettra, de ce fait, de soulever plus aisément ladite buse d'aspiration.

Enfin, et de manière avantageuse, l'utilisation de poils relativement rigides, permettra également de garder ou de renforcer la fonction amortisseur de l'extrémité distale de la buse.

Selon une forme d'exécution encore préférée, on peut envisager de combiner aux différents éléments décrits ci-dessus un point de fixation 500 du tuyau souple et flexible 20 sur la moitié inférieure de l'appareil autotracté 1. Ceci aura pour avantage de diminuer la charge totale liée au poids du tuyau souple et flexible 20 directement sur le bras de l'agent de propreté (voir figure 2b).

On peut également envisager la présence d'une roulette à l'extrémité du sabot ce qui permet un déplacement plus aisé de cet ustensile (non représenté).

Selon un autre aspect de l'invention, on peut également envisager la présence et l'utilisation d'un harnais ou d'une sangle supplémentaire 30 qui permet de supporter le poids de ladite buse et partiellement le poids du tuyau souple et flexible (voir figures 14 et 15).

De manière avantageuse, la combinaison des différents éléments de la présente invention permet de proposer à l'utilisateur des moyens de préhension qui offrent une très grande liberté de mouvement du fait qu'ils s'affranchissent de la présence d'un accoudoir et permettent de ce fait à l'utilisateur d'allonger le bras pour aller chercher les déchets relativement éloignés autour de l'aspirateur urbain ou industriel.

Selon un second objet, la présente invention vise également à protéger les moyens de maintien ou de support d'un dispositif ou objet portatif tel qu'une buse d'aspiration 10.

En vue d'améliorer encore l'ergonomie du dispositif, on envisage de proposer une aide ou un soutien au maintien d'un dispositif ou objet portatif tel une buse d'aspiration. En effet, cette aide ou ce soutien serait particulièrement utile dans le cas d'une utilisation très longue pouvant atteindre plusieurs heures.

Cette aide ou soutien constituant les moyens de maintien ou de support peut se présenter sous la forme d'un harnais mais également, et de manière particulièrement avantageuse, sous la forme d'une sangle ou d'une bandoulière 30, ainsi qu'illustré aux figures 14 et 15 dans le cas particulier de la buse d'aspiration selon l'invention.

Des moyens qui permettent l'accrochage et le décrochage (la solidarisation et la désolidarisation) rapide et aisé de ladite sangle, bandoulière ou harnais sont également prévus. Ils peuvent se présenter sous la forme d'un crochet, d'une pression, ou de manière particulièrement avantageuse, d'un aimant 32 et son contre aimant 31.

Selon une forme d'exécution préférée, le second objet de l'invention se rapporte à des moyens de maintien ou de support 30 d'un dispositif ou objet portatif 10 qui permettent la fixation rapide et aisée avec un positionnement particulièrement adéquat du dispositif ou objet à porter.

De manière préférée, on dispose un aimant 32 sur le dispositif ou objet à porter tandis qu'une pièce métallique 31 servant de contre-aimant est disposée sur les moyens de maintien ou de support 30. L'inverse peut également être proposé c'est-à-dire qu'une pièce métallique est disposée sur le dispositif ou l'objet à porter et qu'un aimant est disposé sur les moyens de maintien ou de support. Par l'utilisation d'un aimant, on s'affranchit des inconvénients de la présence d'un crochet qui pourrait s'accrocher aux éléments extérieurs tels des vêtements. La présence de l'aimant sur les moyens de maintien ou de support offre l'avantage de ne pas interférer avec la commande présente sur la buse.

L'utilisation d'un système de solidarisation/désolidarisation à aimant permet également de pouvoir le positionner avec une très grande liberté. Enfin, un contact visuel n'est pas nécessaire pour qu'il y ait une solidarisation.

De manière particulièrement avantageuse et ainsi que représenté à la figure 14 à titre d'exemple, on proposera de placer un aimant fixe 32 de manière symétrique de part et d'autre sur le dispositif ou l'objet à porter 10, en particulier sur la partie gauche mais également sur la partie droite du dispositif ou de l'objet à porter tel une buse d'aspiration, tandis qu'une simple plaque métallique 31 est disposée sur les moyens de maintien ou de support constitué par la sangle, la bandoulière ou le harnais 30. Bien entendu, la configuration inverse peut également être proposée c'est-à-dire la présence de deux plaques disposées de part et d'autre sur le dispositif ou l'objet à porter avec un seul aimant sur les moyens de maintien ou de support.

Les avantages peuvent être multiples : il ne faut plus partir à la recherche d'un crochet, la force d'attraction entre l'aimant et la plaque métallique positionnera directement à elle-seule, et de manière adéquate, le dispositif ou l'objet à porter 10 par rapport à ses moyens de maintien ou de support 30.

En cas d'accident ou de panne, l'utilisateur est capable de se libérer immédiatement et d'évacuer la zone, la désolidarisation se fera simplement par l'application d'une faible force de cisaillement sur les moyens de solidarisation 30, par exemple en poussant simplement le dispositif ou objet à porter 10 vers le bas, de préférence à l'aide d'une poignée, telle que par exemple une poignée 110, 210, 310 selon l'invention. Ainsi le dispositif ou l'objet à porter 10 va glisser sur la plaque métallique 31 et s'en détacher.

L'invention est particulièrement utile dans le cas où il convient de porter une buse d'aspiration, telle que par exemple celle de l'invention. Un exemple d'exécution est décrit en particulier aux figures 12 et 13. Les moyens repris ci-dessus peuvent être aisément utilisés et faciliteront grandement la tâche de l'agent de propreté.

Ceci sera particulièrement le cas en atmosphère humide. En effet, dans ces conditions d'utilisation, le tuyau souple 20 peut s'alourdir de quelques kilos que l'utilisateur devra porter en plus de la buse d'aspiration 10. De même, après un long maniement (en fin de journée) ou lorsque l'utilisateur se déplace, il est proposé la présence d'une sangle 30 qui supporte (aide au portage) la buse d'aspiration 10. Toutefois, en vue de répondre aux exigences de sécurité, mais également en vue de faciliter l'utilisation d'une buse d'aspiration 10, il convient que la sangle ou harnais 30 puisse aisément s'attacher et se détacher de l'objet à porter 10.

De manière particulièrement avantageuse, les moyens de solidarisation sont réalisés à l'aide d'un aimant 32 et d'un contre-aimant (plaque métallique) 31. Il est bien entendu qu'un tel système de solidarisation/désolidarisation peut s'appliquer à n'importe quel objet encombrant qu'il convient de transporter ou porter à l'aide d'une sangle, d'une bandoulière ou harnais.

Avantageusement, la buse peut prendre la forme d'une buse télescopique dont la partie distale pourrait se déployer (par allongement).

De plus, on peut également concevoir une buse dont la partie distale serait en outre munie d'un certain nombre d'accessoires destinés à des usages particuliers, tels que le ramassage des feuilles près des arbres, le brossage, ...

L'ensemble conjugué d'une partie ou de tous ces éléments permettra une ergonomie meilleure, plus décontractée de la part de l'agent de propreté. On constatera ainsi que la fatigue, l'inconfort vont diminuer, même pour des périodes d'utilisation relativement longues pouvant atteindre plusieurs heures voire une journée complète.

## Revendications

1. Dispositif sous la forme de buse d'aspiration (10) d'un aspirateur (1) urbain ou industriel de préférence autotracté, comprenant un tuyau ou tube rigide (1000), ledit tuyau ou tube rigide comprenant des moyens de préhension (100,200,300) qui comprennent un premier élément de préhension (110,210,310) sous la forme d'une poignée, un élément d'appui (120,220,320) faisant fonction de levier et un second élément de préhension (130,230,330)et optionnellement une base (101,201,301), **caractérisé en ce que**
- le premier élément de préhension (110,210,310) qui a ses deux extrémités distale et proximale directement ou indirectement reliées au tuyau ou tube rigide (1000) de la buse (10) et de préférence par la base (101,201,301), présente une longueur supérieure à 200 mm,
- le premier élément de préhension (110,210,310) sous forme de poignée est disposé de manière longitudinale et de manière parallèle ou avec un angle compris entre 5° et 45°, par rapport à l'axe central ou à une des génératrices du tuyau de la buse (10),
- le second élément de préhension (130,230,330) est disposé à l'extrémité du premier élément de préhension (110,210,310) et en direction de l'extrémité distale (2) de ladite buse (10), alors que l'élément d'appui (120,220,320) faisant fonction de levier est disposé en direction de l'extrémité proximale (3) de ladite buse (10).

2. Dispositif selon la revendication 1, **caractérisé en ce que** les moyens de préhension (100,200,300) sont solidarisés à un rail de glissement (5) sur lequel ils peuvent se déplacer, ledit rail étant de préférence positionné longitudinalement et parallèlement à l'axe central (a) sur la périphérie extérieure du tuyau ou tube (1000) de la buse d'aspiration (10).

3. Dispositif selon la revendication 1 ou 2, **caractérisé en ce que** la hauteur du premier élément de préhension (110,210,310) est inférieure à 100 mm.

4. Dispositif selon la revendication 6, **caractérisé en ce que** le premier élément de préhension (110, 210,310) sous forme de poignée est disposé avec un angle compris entre 10° et 25°, par rapport à l'axe central ou à une des génératrices du tuyau de la buse (10).

5. Dispositif selon l'une quelconque des revendications précédentes, **caractérisé en ce que** l'élément d'appui (120,220,320) faisant fonction de levier est disposé avec un angle compris entre 95° et 135° par rapport au premier élément de préhension (110,210,310) sous forme de poignée.

6. Dispositif selon l'une quelconque des revendications précédentes, **caractérisé en ce que** l'élément d'appui (120,220,320) présente une forme courbée vers l'extérieur, en particulier sur sa partie distale.

7. Dispositif selon la revendication 6, **caractérisé en ce que** l'élément d'appui (120,220,320) présente sur sa partie distale un angle avec un premier élément de préhension (110,210,310) supérieur à 120°.

8. Dispositif selon l'une quelconque des revendications précédentes, **caractérisé en ce que** l'élément d'appui (120,220,320) présente, de préférence depuis la base (101,201,301) une hauteur d'au moins 200 mm, de préférence d'au moins 250 mm.

9. Dispositif selon l'une quelconque des revendications précédentes, **caractérisé en ce que** les moyens de préhension (100,200,300) sont équipés d'un interrupteur de commande, de préférence rotatif, de la turbine d'aspiration.

10. Dispositif selon la revendication 9, **caractérisé en ce que** la commande de la turbine d'aspiration s'effectue par fil ou par radiofréquence (RF).

11. Dispositif selon l'une quelconque des revendications précédentes, **caractérisé en ce que** les moyens de préhension (100,200,300) sont symétriques de manière à permettre une utilisation ambidextre.

12. Dispositif selon l'une quelconque des revendications précédentes, **caractérisé en ce que** les moyens de préhension (100,200,300) comprennent en outre un troisième élément de préhension (350) qui sert de renforcement à la structure et qui relie l'élément d'appui (320) à la buse (10) et de préférence à la base (301) des moyens de préhension (300).

13. Dispositif selon l'une quelconque des revendications précédentes, **caractérisé en ce que** la buse (10) est équipée d'un sabot (80) réalisé en un matériau rigide ou non rigide dont l'extrémité distale (2) présente un design permettant l'entrée d'air par des orifices (40).

14. Dispositif selon la revendication 13, **caractérisé en ce que** les moyens permettant l'introduction d'air par des orifices (40) sont constitués par ou comprennent des éléments de balayage tels que des franges ou des poils (41).

## Patentansprüche

1. Vorrichtung in Form einer Saugdüse (10) eines vorzugsweise selbstfahrenden Stadt- oder Industriesaugers (1), umfassend einen starren Schlauch oder ein starres Rohr (1000), wobei der besagte Schlauch oder das besagte Rohr Greifmittel (100, 200, 300) umfasst, die ein erstes Greifelement (110, 210, 310) in Form eines Griffs, ein Stützelement (120, 220, 320) mit Hebelfunktion und ein zweites Greifelement (130, 230, 330) und optional eine Basis (101, 201, 301) umfassen, **dadurch gekennzeichnet, dass** das
- erste Greifelement (110, 210, 310), das an seinen beiden, dem distalen und dem proximalen, Enden direkt oder indirekt mit dem starren Schlauch oder dem starren Rohr (1000) der Düse (10) und vorzugsweise durch die Basis (101, 201, 301) verbunden ist, eine Länge von über 200 mm aufweist,
- erste Greifelement (110, 210, 310) in Form eines Griffs längs und parallel oder mit einem Winkel von 5° bis 45° in Bezug zur zentralen Achse oder zu einer der Mantellinien des Schlauchs der Düse (10) angeordnet ist,
- das zweite Greifelement (130, 230, 330) am Ende des ersten Greifelements (110, 210, 310) und in Richtung des distalen Endes (2) der besagten Düse (10) angeordnet ist, wogegen das Stützelement (120, 220, 320) mit Hebelfunktion in Richtung des proximalen Endes (3) der besagten Düse (10) angeordnet ist.

2. Vorrichtung nach Anspruch 1, **dadurch gekennzeichnet, dass** die Greifmittel (100, 200, 300) mit einer Gleitschiene (5) fest verbunden sind, auf welcher sie sich verlagern können, wobei die besagte Schiene vorzugsweise längs und parallel zur zentralen Achse (a) auf dem äußeren Umfang des Schlauchs oder Rohrs (1000) der Saugdüse (10) positioniert ist.

3. Vorrichtung nach Anspruch 1 oder 2, **dadurch gekennzeichnet, dass** die Höhe des ersten Greifelements (110, 210, 310) unter 100 mm beträgt.

4. Vorrichtung nach Anspruch 6, **dadurch gekennzeichnet, dass** das erste Greifelement (110, 210, 310) in Griffform mit einem Winkel von 10° bis 25° in Bezug zur zentralen Achse oder zu einer der Mantellinien des Schlauchs der Düse (10) angeordnet ist.

5. Vorrichtung nach irgendeinem der vorangehenden Ansprüche, **dadurch gekennzeichnet, dass** das Stützelement (120, 220, 320) mit Hebelfunktion mit einem Winkel von 95° bis 135° in Bezug zum ersten Greifelement (110, 210, 310) in Griffform angeordnet ist.

6. Vorrichtung nach irgendeinem der vorangehenden Ansprüche, **dadurch gekennzeichnet, dass** das Stützelement (120, 220, 320) eine nach außen gekrümmte Form aufweist, vor allem in seinem distalen Teil.

7. Vorrichtung nach Anspruch 6, **dadurch gekennzeichnet, dass** das Stützelement (120, 220, 320) in seinem distalen Teil einen Winkel mit einem ersten Greifelement (110, 210, 310) von über 120° aufweist.

8. Vorrichtung nach irgendeinem der vorangehenden Ansprüche, **dadurch gekennzeichnet, dass** das Stützelement (120, 220, 320) vorzugsweise ab der Basis (101, 201, 301) eine Höhe von mindestens 200 mm, vorzugsweise von mindestens 250 mm, aufweist.

9. Vorrichtung nach irgendeinem der vorangehenden Ansprüche, **dadurch gekennzeichnet, dass** die Greifmittel (100, 200, 300) mit einem vorzugsweise rotierenden Steuerschalter der Saugturbine ausgestattet sind.

10. Vorrichtung nach Anspruch 9, **dadurch gekennzeichnet, dass** die Steuerung der Saugturbine drahtgebunden oder per Funkfrequenz (RF) erfolgt.

11. Vorrichtung nach irgendeinem der vorangehenden Ansprüche, **dadurch gekennzeichnet, dass** die Greifmittel (100, 200, 300) derart symmetrisch sind, dass eine beidhändige Benutzung möglich ist.

12. Vorrichtung nach irgendeinem der vorangehenden Ansprüche, **dadurch gekennzeichnet, dass** die Greifmittel (100, 200, 300) ferner ein drittes Greifelement (350) umfassen, das als Verstärkung der Struktur dient und das das Stützelement (320) mit der Düse (10) und vorzugsweise mit der Basis (301) der Greifmittel (300) verbindet.

13. Vorrichtung nach irgendeinem der vorangehenden Ansprüche, **dadurch gekennzeichnet, dass** die Düse (10) mit einem Schuh (80) aus einem starren oder nicht starren Material ausgestattet ist, dessen distales Ende (2) ein Design aufweist, welches den Einlass von Luft durch Öffnungen (40) erlaubt.

14. Vorrichtung nach Anspruch 13, **dadurch gekennzeichnet, dass** die Mittel, welche den Einlass von Luft durch Öffnungen (40) erlauben, von Fegemitteln wie Fransen oder Borsten (41) gebildet sind oder umfassen.

## Claims

1. Device in the form of a suction nozzle (10) of an urban or industrial vacuum cleaner (1), preferably self-propelled,
comprising a rigid hose or tube (1000), said rigid hose or tube comprising gripping means (100, 200, 300) that comprise a first gripping element (110, 210, 310) in the form of a handle, a bearing element (120, 220, 320) serving as a lever and a second gripping element (130, 230, 330), and optionally a base (101, 201, 301), **characterized in that**
- the first gripping element (110, 210, 310), both the distal and proximal ends of which are directly or indirectly connected to the rigid hose or tube (1000) of the nozzle (10) and preferably by the base (101, 201, 301), has a length greater than 200 mm,
- the first gripping element (110, 210, 310) in the form of a handle is positioned longitudinally and parallel or with an angle comprised between 5° and 45°, relative to the central axis or to one of the generatrices of the hose of the nozzle (10),
- the second gripping element (130, 230, 330) is positioned at the end of the first gripping element (110, 210, 310) and toward the distal end (2) of said nozzle (10), while the bearing element (120, 220, 320) serving as a lever is positioned toward the proximal end (3) of said nozzle (10).

2. Device according to claim 1, **characterized in that** the gripping means (100, 200, 300) are secured to a sliding rail (5) on which they can move, said rail preferably being positioned longitudinally and parallel to the central axis (a) on the outer periphery of the hose or tube (1000) of the suction nozzle (10).

3. Device according to claim 1 or 2, **characterized in that** the height of the first gripping element (110, 210, 310) is beneath 100 mm.

4. Device according to claim 6, **characterized in that** the first gripping element (110, 210, 310) in the form of a handle is positioned with an angle comprised between 10° and 25°, relative to the central axis or to one of the generatrices of the hose of the nozzle (10).

5. Device according to anyof the preceding claims, **characterized in that** the bearing element (120, 220, 320) serving as a lever is positioned with an angle comprised between 95° and 135° relative to the first gripping element (110, 210, 310) in handle form.

6. Device according to any of the preceding claims, **characterized in that** the bearing element (120, 220, 320) has an outwardly curved shape, in particular over its distal part.

7. Device according to claim 6, **characterized in that** the bearing element (120, 220, 320) has, over its distal part, an angle with a first gripping element (110, 210, 310) exceeding 120°.

8. Device according to any of the preceding claims, **characterized in that** the bearing element (120, 220, 320) has, preferably from the base (101, 201, 301), a height of at least 200 mm, preferably at least 250 mm.

9. Device according to any of the preceding claims, **characterized in that** the gripping means (100, 200, 300) are equipped with a control switch, preferably rotating, for the suction turbine.

10. Device according to claim 9, **characterized in that** the suction turbine is controlled by wired means or by radiofrequency (RF).

11. Device according to any of the preceding claims, **characterized in that** the gripping means (100, 200, 300) are symmetrical so as to allow ambidextrous use.

12. Device according to any of the preceding claims, **characterized in that** the gripping means (100, 200, 300) further comprise a third gripping element (350)serving to reinforce the structure and connecting the bearing element (320) to the nozzle (10), and preferably gripping means (300) at the base (301).

13. Device according to any of the preceding claims, **characterized in that** the nozzle (10) is equipped with a pad (80) made from a rigid or non-rigid material, the distal end (2) of which has a design allowing air to enter through orifices (40).

14. Device according to claim 13, **characterized in that** the means allowing the introduction of air through orifices (40) are formed by or comprise sweeping elements, such as fringes or bristles (41).
